# EUROPÄISCHE PATENTSCHRIFT

(11) **EP 3 165 660 B1**
(45) Veröffentlichungstag und Bekanntmachung des Hinweises auf die Patenterteilung: **23.05.2018**
(21) Anmeldenummer: 15193390.0
(22) Anmeldetag: 06.11.2015
(51) Int. Cl.: D04H 18/00, D04H 18/02

(54) **NADELBRETT**
NEEDLE BOARD
PLANCHE A AIGUILLES

(43) Veröffentlichungstag der Anmeldung: 10.05.2017
(73) Patentinhaber: Oskar Dilo Maschinenfabrik KG, 69412 Eberbach (DE)
(72) Erfinder: Knopf, Trudbert, 74889 Sinsheim (DE)
(74) Vertreter: Wächter, Jochen

(56) Entgegenhaltungen:
- EP-A1- 2 138 616
- EP-A1- 2 918 719

## Beschreibung

Die vorliegende Erfindung betrifft ein Nadelbrett zur Verwendung in einer Nadelmaschine zum Nadeln eines textilen Flächengebildes, wie eines Vliesstoffs, Gewebes oder Geleges.

Beim Vernadeln von textilen Flächengebilden, insbesondere von Vliesen, ist es erwünscht, eine möglichst gleichmäßige Vernadelung zu erreichen, ohne dass dadurch Muster im textilen Flächengebilde ausgebildet werden. Hierbei hat es sich als vorteilhaft erwiesen, wenn Nadelreihen im Fischgrätmuster angeordnet sind, und nicht lediglich in Zeilen bzw. Spalten, die in Längs- und in Querrichtung des Nadelbretts verlaufen. Dennoch entstehen insbesondere bei einem großen Vorschub-pro-Hub-Verhältnis teilweise Streifen oder Musterungen in den vernadelten textilen Flächengebilden.

Der vorliegenden Erfindung liegt die Aufgabe zugrunde, ein Nadelbrett zur Verwendung in einer Nadelmaschine zum Nadeln eines textilen Flächengebildes anzugeben, mit dem auch bei einem großen Vorschub-pro-Hub-Verhältnis oder über einen größeren Vorschubbereich der Nadelmaschine ein gleichmäßig vernadeltes textiles Flächengebilde gebildet wird.

Diese Aufgabe wird durch die Merkmale des Anspruchs 1 gelöst.

Erfindungsgemäß weist das Nadelbrett zur Verwendung in einer Nadelmaschine zum Nadeln eines textilen Flächengebildes eine Mehrzahl von Nadelreihen auf, die schräg zu einer Längsrichtung des Nadelbretts, die einer Förderrichtung des zu vernadelnden textilen Flächengebildes in der Nadelmaschine entspricht, angeordnet sind. Dabei ist ein Betrag des Winkels zweiter Nadelreihen zur Längsrichtung des Nadelbretts verschieden zu einem Betrag des Winkels erster Nadelreihen zur Längsrichtung des Nadelbretts.

Durch die Variation des Betrages des Winkels und die damit erzielte Ungleichverteilung der Nadeln im Nadelbrett kann die Bildung von Musterungen im genadelten Flächengebilde auch bei großen Fördergeschwindigkeiten des textilen Flächengebildes in der Nadelmaschine in der überwiegenden Anzahl von Fällen verhindert werden.

Vorzugsweise sind dabei die Nadelreihen in Blöcken angeordnet, wobei alle Nadelreihen eines Blockes parallel zueinander angeordnet sind.

Zur weiteren Homogenisierung des Einstichbildes im vernadelten textilen Flächengebilde trägt bei, wenn die Nadelreihen oder Blöcke von Nadelreihen in einem Fischgrätmuster angeordnet sind.

Ein besonders homogenes Einstichbild wird erzielt, wenn die Nadelreihen derart angeordnet sind, dass eine in oder entgegen der Längsrichtung des Nadelbretts projizierte Abbildung der Nadelreihen in einer Querrichtung des Nadelbretts, die senkrecht zur Längsrichtung des Nadelbretts ist, zumindest abschnittsweise gleiche Querabstände zwischen den einzelnen Nadelabbildungen liefert.

Um eine ausreichende Einstichdichte zu erhalten, betragen die Querabstände zwischen den einzelnen Nadelabbildungen zwischen 0,05 mm und 2,5 mm, vorzugsweise zwischen 0,1 mm und 1,5 mm, besonders bevorzugt zwischen 0,2 mm und 1,0 mm.

Die Nadelreihen sind vorzugsweise derart angeordnet, dass eine in einer Querrichtung des Nadelbretts, die senkrecht zur Längsrichtung des Nadelbretts ist, projizierte Abbildung der Nadelreihen in der Längsrichtung des Nadelbretts zumindest abschnittsweise unterschiedliche Längsabstände zwischen den einzelnen Nadelabbildungen liefert. Wenn die Nadeln in allen Nadelreihen gleiche Abstände zueinander aufweisen, ergibt sich dies automatisch aufgrund des unterschiedlichen Betrags des Winkels der Nadelreihen zur Längsrichtung des Nadelbretts. In der Regel sind alle Nadelreihen eines Blocks von Nadelreihen derart nebeneinander angeordnet, dass dieselben Nadeln jeder Nadelreihe gemeinsam eine in Querrichtung verlaufende Linie bilden. Daraus folgt wiederum, dass die Nadelabbildungen innerhalb eines Blocks von Nadelreihen dieselben Längsabstände zueinander aufweisen.

Die Nadelabbildungen innerhalb eines Blocks von ersten Nadelreihen weisen zueinander Längsabstände von 0,5 mm bis 20 mm, vorzugsweise 1,0 mm bis 15 mm, besonders bevorzugt 2,0 mm bis 5,0 mm auf.

Die Nadelabbildungen innerhalb eines Blocks von zweiten Nadelreihen weisen zueinander Längsabstände von 0,3 mm bis 15 mm, vorzugsweise 0,7 mm bis 10 mm, besonders bevorzugt 1,5 mm bis 4,0 mm auf.

Als besonders bevorzugt hat sich herausgestellt, wenn der Betrag des Winkels der ersten Nadelreihen zur Längsrichtung des Nadelbretts zwischen 10° und 30°, vorzugsweise zwischen 15° und 25°, besonders bevorzugt zwischen 17° und 23° ist.

Ebenfalls hat es sich als vorteilhaft erwiesen, wenn der Betrag des Winkels der zweiten Nadelreihen zur Längsrichtung des Nadelbretts zwischen 25° und 65°, vorzugsweise zwischen 30° und 60°, besonders bevorzugt zwischen 42° und 48° ist.

Üblicherweise weist eine Nadelreihe zwischen 5 und 40 Nadeln auf.

In einer bevorzugten Ausführungsform sind jeweils die Nadeln jeder Nadelreihe miteinander verbunden und bilden somit ein Nadelmodul, das in einem Schlitz des Nadelbretts angeordnet ist.

Weitere Merkmale und Vorteile der vorliegenden Erfindung ergeben sich aus der nachfolgenden Beschreibung unter Bezugnahme auf die Zeichnung.
- Fig. 1: ist eine Draufsicht auf einen Ausschnitt einer Ausführungsform eines erfindungsgemäßen Nadelbretts; und
- Fig. 2: ist eine Draufsicht auf das Detail X aus Fig. 1.

In Fig. 1 ist eine Ausführungsform des erfindungsgemäßen Nadelbretts in Draufsicht dargestellt. Die einzelnen Nadeln 2 des Nadelbretts sind in Nadelreihen 6, 7 angeordnet und in dieser Draufsicht als Punkte dargestellt. Diese Nadeln 2 ragen mit ihren Spitzen in die Zeichenebene hinein über den Grundkörper 4 des Nadelbretts hinaus. In der dargestellten Ausführungsform umfasst eine Nadelreihe 6, 7 etwa 20 Nadeln. Üblicherweise umfasst eine Nadelreihe 6, 7 zwischen 5 und 40 Nadeln.

Für die Befestigung der Nadeln 2 am Grundkörper 4 des Nadelbretts existiert eine Vielzahl von Möglichkeiten, die dem Fachmann bekannt sind. Hierzu gehört insbesondere die Einzelbestückung von Bohrungen des Grundkörpers 4 des Nadelbretts mit jeweils einzelnen Nadeln 2. Ebenso besteht die Möglichkeit, wie in Fig. 1 dargestellt ist, dass die einzelnen Nadeln 2 einer Nadelreihe 6, 7 zusammen in einem Nadelmodul 8 miteinander verbunden sind, das wiederum als Einheit in einen Schlitz 10 des Grundkörpers 4 des Nadelbretts eingefügt ist. In jedem dieser Fälle werden Nadelreihen 6, 7 gebildet.

Die Nadelreihen 6, 7 sind vorzugsweise in Blöcken 12, 13 angeordnet. Die Nadelreihen 6, 7 dieser Blöcke 12, 13 sind wiederum in Längsrichtung L des Nadelbretts in einem Fischgrätmuster angeordnet. Darunter ist eine Anordnung zu verstehen, bei der die Nadelreihen 6, 7 der einzelnen Blöcke 12, 13 schräg zur Längsrichtung L des Nadelbretts angeordnet sind, und zwar so, dass der Winkel aller Nadelreihen 6, 7 eines Blockes 12, 13 zur Längsrichtung L des Nadelbretts ein bestimmtes Vorzeichen (+ oder -) hat und der Winkel aller Nadelreihen 6, 7 eines sich in Längsrichtung L daran anschließenden Blockes 12, 13 ein dazu umgekehrtes Vorzeichen hat. Oftmals haben aufeinanderfolgende Nadelreihen 6, 7 den gleichen Betrag dieses Winkels, wodurch in Teilen des Nadelbretts ein homogenes Fischgrätmuster gebildet sein kann.

Im dargestellten Nadelbrett der Fig. 1 wird zwischen ersten Nadelreihen 6, die in ersten Blöcken 12 zusammengefasst sind, und zweiten Nadelreihen 7, die in zweiten Blöcken 13 zusammengefasst sind, unterschieden. Aus Fig. 1 wird klar, dass alle Nadelreihen 6, 7 eines Blocks 12, 13 parallel zueinander angeordnet sind. Außerdem sollen die Nadelreihen 6, 7 eines Blocks 12, 13 idealerweise gleiche Nadelabstände in Erstreckungsrichtung der Nadelreihen 6, 7 aufweisen und, in Längsrichtung L des Nadelbretts betrachtet, auf derselben Länge beginnen und enden. In Querrichtung Q des Nadelbretts können sich die Blöcke 12, 13 über die gesamte Breite des Nadelbretts oder nur über Teilabschnitte davon erstrecken.

Unter den folgenden Winkeln α, β ist immer der kleinere der beiden Schnittwinkel einer Nadelreihe 6, 7 mit einer in Längsrichtung L des Nadelbretts verlaufenden Geraden zu verstehen. Der Betrag des Winkels β zweiter Nadelreihen 7 zur Längsrichtung L des Nadelbretts ist verschieden zu dem Betrag des Winkels α erster Nadelreihen 6 zur Längsrichtung L des Nadelbretts. Der Betrag des Winkels α der ersten Nadelreihen 6 zur Längsrichtung L des Nadelbretts beträgt zwischen 10° und 30°, vorzugsweise zwischen 15° und 25°, besonders bevorzugt zwischen 17° und 23°. Der Betrag des Winkels β der zweiten Nadelreihen 7 zur Längsrichtung L des Nadelbretts beträgt zwischen 25° und 65°, vorzugsweise zwischen 30° und 60°, besonders bevorzugt zwischen 42° und 48°.

Die Nadelreihen 6, 7 sind dabei derart angeordnet, dass eine in Querrichtung Q des Nadelbretts, die senkrecht zur Längsrichtung L des Nadelbretts ist, projizierte Abbildung 14 der Nadelreihen 6, 7 in der Längsrichtung L des Nadelbretts zumindest abschnittsweise unterschiedliche Längsabstände L1, L2 zwischen den einzelnen Nadelabbildungen 16 liefert. Die Nadelabbildungen 16 innerhalb eines Blocks 12, 13 von Nadelreihen 6, 7 weisen dabei dieselben Längsabstände L1, L2 zueinander auf. Im vorliegenden Fall weisen die Nadelabbildungen 16 innerhalb eines Blocks 12 von ersten Nadelreihen 6 Längsabstände L1 zueinander auf, während die Nadelabbildungen 16 innerhalb eines Blocks 13 von zweiten Nadelreihen 7 Längsabstände L2 zueinander aufweisen. Die Nadelabbildungen 16 innerhalb eines Blocks 12 von ersten Nadelreihen 6 weisen Längsabstände L1 von 0,5 mm bis 20 mm, vorzugsweise 1,0 mm bis 15 mm, besonders bevorzugt 2,0 mm bis 5,0 mm zueinander auf. Die Nadelabbildungen 16 innerhalb eines Blocks 13 von zweiten Nadelreihen 7 weisen Längsabstände L2 von 0,3 mm bis 15 mm, vorzugsweise 0,7 mm bis 10 mm, besonders bevorzugt 1,5 mm bis 4,0 mm zueinander auf.

Besonders bevorzugt ist es, wenn die Nadelreihen 6, 7 derart angeordnet sind, dass eine in oder entgegen der Längsrichtung L des Nadelbretts projizierte Abbildung 18 der Nadelreihen 6,7 in Querrichtung Q des Nadelbretts zumindest abschnittsweise, vorzugsweise über einen großen oder den gesamten Bereich, gleiche Querabstände T zwischen den einzelnen Nadelabbildungen 20 liefert. Dies ist am besten aus der vergrößerten Darstellung des Details X in Fig. 2 ersichtlich. Die Querabstände T zwischen den einzelnen Nadelabbildungen 20 betragen dabei zwischen 0,05 mm und 2,5 mm, vorzugsweise zwischen 0,1 mm und 1,5 mm, besonders bevorzugt zwischen 0,2 mm und 1,0 mm.

Es dürfte klar sein, dass die Ausgestaltung des Nadelbretts in vielfacher Weise modifiziert werden kann. Dies betrifft sowohl die Anzahl von Nadeln 2 jeder Nadelreihe 6, 7, die Winkel α und β der Nadelreihen 6, 7 zur Längsrichtung L des Nadelbretts, die Anzahl von Nadelreihen 6, 7 innerhalb eines Blockes 12, 13, die Teilungsabstände der einzelnen Nadeln 2 innerhalb einer Nadelreihe 6, 7 zueinander oder die Abstände einzelner Blöcke 12, 13 von Nadelreihen 6, 7 zueinander. Ebenso ist es denkbar, innerhalb einer Nadelreihe 6, 7 unterschiedliche Abstände der einzelnen Nadeln 2 zueinander zu verwirklichen.

Dia Anzahl von Blöcken 12, 13 erster und zweiter Nadelreihen 6, 7 ist ebenso variabel wie ihre Anordnung zueinander. In Fig. 1 sind fünf Blöcke 12, 13 dargestellt, drei Blöcke 12 erster Nadelreihen 6 und zwei Blöcke 13 zweiter Nadelreihen 7. Die Blöcke 12 erster Nadelreihen 6 sind dabei nacheinander angeordnet, ebenso wie die Blöcke 13 zweiter Nadelreihen 7. Es wäre auch denkbar, die Blöcke 12, 13 erster und zweiter Nadelreihen 6, 7 in abwechselnder oder beliebiger anderer Reihenfolge anzuordnen.

Schließlich sind in Fig. 1 die Nadelreihen 6, 7 der Blöcke 12, 13 in Längsrichtung L des Nadelbretts in einem Fischgrätmuster angeordnet. Ebenso wäre es denkbar, die schrägen Nadelreihen 6, 7 in einer anderen Anordnung vorzusehen, z.B. zwei oder mehr aufeinanderfolgende Blöcke 12, 13 unter einem positiven Winkel zur Längsrichtung L und mindestens einen anderen Block 12, 13 unter einem negativen Winkel zur Längsrichtung L oder umgekehrt.

Die Erfindung wurde bislang hinsichtlich von Blöcken 12, 13 von Nadelreihen 6, 7 beschrieben, die in einer Fischgrätanordnung zueinander angeordnet sind. Ebenso könnten Nadelreihen 6, 7 in einer Fischgrätanordnung aneinander gereiht sein, ohne Blöcke 12, 13 zu bilden.

## Patentansprüche

1. Nadelbrett zur Verwendung in einer Nadelmaschine zum Nadeln eines textilen Flächengebildes, wobei das Nadelbrett eine Mehrzahl von Nadelreihen (6, 7) aufweist, die schräg zu einer Längsrichtung (L) des Nadelbretts, die einer Förderrichtung des zu vernadelnden Flächengebildes in der Nadelmaschine entspricht, angeordnet sind,
**dadurch gekennzeichnet, dass**
ein Betrag des Winkels (β) zweiter Nadelreihen (7) zur Längsrichtung (L) des Nadelbretts verschieden ist zu einem Betrag des Winkels (α) erster Nadelreihen (6) zur Längsrichtung (L) des Nadelbretts.

2. Nadelbrett nach Anspruch 1, **dadurch gekennzeichnet, dass** die Nadelreihen (6, 7) in Blöcken (12, 13) angeordnet sind, wobei alle Nadelreihen (6, 7) eines Blocks (12, 13) parallel zueinander angeordnet sind.

3. Nadelbrett nach Anspruch 1 oder 2, **dadurch gekennzeichnet, dass** die Nadelreihen (6, 7) oder Blöcke (12, 13) von Nadelreihen (6, 7) in einem Fischgrätmuster angeordnet sind.

4. Nadelbrett nach einem der vorangehenden Ansprüche, **dadurch gekennzeichnet, dass** die Nadelreihen (6, 7) derart angeordnet sind, dass eine in oder entgegen der Längsrichtung (L) des Nadelbretts projizierte Abbildung (18) der Nadelreihen (6, 7) in einer Querrichtung (Q) des Nadelbretts, die senkrecht zur Längsrichtung (L) des Nadelbretts ist, zumindest abschnittsweise gleiche Querabstände (T) zwischen den einzelnen Nadelabbildungen (20) liefert.

5. Nadelbrett nach Anspruch 4, **dadurch gekennzeichnet, dass** die Querabstände (T) zwischen den einzelnen Nadelabbildungen (20) zwischen 0,05 mm und 2,5 mm, vorzugsweise zwischen 0,1 mm und 1,5 mm, besonders bevorzugt zwischen 0,2 mm und 1,0 mm betragen.

6. Nadelbrett nach einem der vorangehenden Ansprüche, **dadurch gekennzeichnet, dass** die Nadelreihen (6, 7) derart angeordnet sind, dass eine in einer Querrichtung (Q) des Nadelbretts, die senkrecht zur Längsrichtung (L) des Nadelbretts ist, projizierte Abbildung (14) der Nadelreihen (6, 7) in der Längsrichtung (L) des Nadelbretts zumindest abschnittsweise unterschiedliche Längsabstände (L1, L2) zwischen den einzelnen Nadelabbildungen (16) liefert.

7. Nadelbrett nach Anspruch 6, **dadurch gekennzeichnet, dass** die Nadelabbildungen (16) innerhalb eines Blocks (12, 13) von Nadelreihen (6, 7) dieselben Längsabstände (L1, L2) zueinander aufweisen.

8. Nadelbrett nach Anspruch 7, **dadurch gekennzeichnet, dass** die Nadelabbildungen (16) innerhalb eines Blocks (12) von ersten Nadelreihen (6) Längsabstände (L1) von 0,5 mm bis 20 mm, vorzugsweise 1,0 mm bis 15 mm, besonders bevorzugt 2,0 mm bis 5,0 mm zueinander aufweisen.

9. Nadelbrett nach Anspruch 7 oder 8, **dadurch gekennzeichnet, dass** die Nadelabbildungen (16) innerhalb eines Blocks (13) von zweiten Nadelreihen (7) Längsabstände (L2) von 0,3 mm bis 15 mm, vorzugsweise 0,7 mm bis 10 mm, besonders bevorzugt 1,5 mm bis 4,0 mm zueinander aufweisen.

10. Nadelbrett nach einem der vorangehenden Ansprüche, **dadurch gekennzeichnet, dass** der Betrag des Winkels (α) der ersten Nadelreihen (6) zur Längsrichtung (L) des Nadelbretts zwischen 10° und 30°, vorzugsweise zwischen 15° und 25°, besonders bevorzugt zwischen 17° und 23° ist.

11. Nadelbrett nach einem der vorangehenden Ansprüche, **dadurch gekennzeichnet, dass** der Betrag des Winkels (β) der zweiten Nadelreihen (7) zur Längsrichtung (L) des Nadelbretts zwischen 25° und 65°, vorzugsweise zwischen 30° und 60°, besonders bevorzugt zwischen 42° und 48° ist.

12. Nadelbrett nach einem der vorangehenden Ansprüche, **dadurch gekennzeichnet, dass** eine Nadelreihe (6, 7) zwischen 5 und 40 Nadeln (2) aufweist.

13. Nadelbrett nach einem der vorangehenden Ansprüche, **dadurch gekennzeichnet, dass** jeweils die Nadeln (2) jeder Nadelreihe (6, 7) miteinander verbunden sind und somit ein Nadelmodul (8) bilden, das in einem Schlitz (10) des Nadelbretts angeordnet ist.

## Claims

1. Needle board for use in a needling machine for needling a textile fabric, wherein the needle board comprises a plurality of needle rows (6, 7) which are arranged obliquely to a longitudinal direction (L) of the needle board, which corresponds to a feed direction of the fabric which is to be needled in the needle machine,
**characterised in that** a magnitude of the angle (β) of the second needle rows (7) to the longitudinal direction (L) of the needle board is different from a magnitude of the angle (α) of first needle rows (6) to the longitudinal direction (L) of the needle board.

2. Needle board according to claim 1, **characterised in that** the needle rows (6, 7) are arranged in blocks (12, 13) wherein all the needle rows (6, 7) of one block (12, 13) are arranged parallel to one another.

3. Needle board according to claim 1 or 2 **characterised in that** the needle rows (6, 7) or blocks (12, 13) of needle rows (6, 7) are arranged in a herringbone pattern.

4. Needle board according to one of the preceding claims characterised that the needle rows (6, 7) are arranged so that an imaging (18), projected in or against the longitudinal direction (L) of the needle board, of the needle rows (6, 7) in a transverse direction (Q) of the needle board, which is at right angles to the longitudinal direction (L) of the needle board, produces at least in some sections the same transverse intervals (T) between the individual needle imagings (20).

5. Needle board according to claim 4, **characterised in that** the transverse intervals (T) between the individual needle imagings (20) amount to between 0.05 mm and 2.5 mm, preferably between 0.1 mm and 1.5 mm, and in a more particularly preferred manner between 0.2 mm and 1.0 mm.

6. Needle board according to one of the preceding claims **characterised in that** the needle rows (6, 7) are arranged so that an imaging (14), projected in a transverse direction (Q) of the needle board, which is at right angles to the longitudinal direction (L) of the needle board, of the needle rows (6, 7) produces in the longitudinal direction (L) of the needle board at least in some sections different longitudinal intervals (L1, L2) between the individual needle imagings (16).

7. Needle board according to claim 6 **characterised in that** the needle imagings (16) within one block (12, 13) of needle rows (6, 7) have the same longitudinal intervals (L1, L2) relative to one another.

8. Needle board according to claim 7, **characterised in that** the needle imagings (16) within one block (12) of first needle rows (6) have longitudinal intervals (L1) of 0.5 mm to 20 mm, preferably 1.0 mm to 15 mm, and in a more particularly preferred manner 2.0 mm to 5.0 mm, relative to one another.

9. Needle board according to claim 7 or 8 **characterised in that** the needle imagings (16) within one block (13) of second needle rows (7) have longitudinal intervals (L2) of 0.3 mm to 15 mm, preferably 0.7 to 10 mm, and in a more particularly preferred manner 1.5 mm to 4.0 mm, relative to one another.

10. Needle board according to one of the preceding claims **characterised in that** the magnitude of the angle (α) of the first needle rows (6) to the longitudinal direction (L) of the needle board is between 10° and 30°, preferably between 15° and 25°, and in a more particularly preferred manner, to between 17° and 23°.

11. Needle board according to one of the preceding claims, **characterised in that** the magnitude of the angle (β) of the second needle rows (7) to the longitudinal direction (L) of the needle board is between 25° and 65°, preferably between 30° and 60°, and in a more particularly preferred manner to between 42° and 48°.

12. Needle board according to one of the preceding claims, **characterised in that** one needle row (6, 7) comprises between 5 and 40 needles (2).

13. Needle board according to one of the preceding claims **characterised in that** the needles (2) of each needle row (6, 7) are each connected to one another and thus form a needle module (8) which is disposed in a slot (10) of the needle board.

## Revendications

1. Planche à aiguilles destinée à être utilisée dans une aiguilleteuse pour l'aiguilletage d'une structure plane textile, la planche à aiguilles comprenant une pluralité de rangées d'aiguilles (6, 7) qui sont agencées en biais par rapport à une direction longitudinale (L) de la planche à aiguilles correspondant à une direction de transport de la structure plane à aiguilleter dans l'aiguilleteuse,
**caractérisée en ce que**
une valeur de l'angle (β) de deuxièmes rangées d'aiguilles (7) par rapport à la direction longitudinale (L) de la planche à aiguilles est différente d'une valeur de l'angle (α) de premières rangées d'aiguilles (6) par rapport à la direction longitudinale (L) de la planche à aiguilles.

2. Planche à aiguilles selon la revendication 1, **caractérisée en ce que** les rangées d'aiguilles (6, 7) sont agencées dans des blocs (12, 13), toutes les rangées d'aiguilles (6, 7) d'un bloc (12, 13) étant agencées parallèlement les unes aux autres.

3. Planche à aiguilles selon la revendication 1 ou 2, **caractérisée en ce que** les rangées d'aiguilles (6, 7) ou les blocs (12, 13) de rangées d'aiguilles (6, 7) sont agencé(e)s selon une configuration en chevrons.

4. Planche à aiguilles selon l'une quelconque des revendications précédentes, **caractérisée en ce que** les rangées d'aiguilles (6, 7) sont agencées de telle manière qu'une reproduction (18) des rangées d'aiguilles (6, 7) projetée dans la direction longitudinale (L) de la planche à aiguilles ou à l'encontre de celle-ci fournit dans une direction transversale (Q) de la planche à aiguilles qui est perpendiculaire à la direction longitudinale (L) de la planche à aiguilles, au moins par endroits des distances transversales (T) identiques entre les différentes reproductions d'aiguilles (20).

5. Planche à aiguilles selon la revendication 4, **caractérisée en ce que** les distances transversales (T) entre les différentes reproductions d'aiguilles (20) sont comprises entre 0,05 mm et 2,5 mm, de préférence entre 0,1 mm et 1,5 mm, de manière particulièrement préférée entre 0,2 mm et 1,0 mm.

6. Planche à aiguilles selon l'une quelconque des revendications précédentes, **caractérisée en ce que** les rangées d'aiguilles (6, 7) sont agencées de telle manière qu'une reproduction (14) des rangées d'aiguilles (6, 7) projetée dans une direction transversale (Q) de la planche à aiguilles qui est perpendiculaire à la direction longitudinale (L) de la planche à aiguilles fournit, dans la direction longitudinale (L) de la planche à aiguilles au moins par endroits, des distances longitudinales (L1, L2) différentes entre les différentes reproductions d'aiguilles (16).

7. Planche à aiguilles selon la revendication 6, **caractérisée en ce que** les reproductions d'aiguilles (16) présentent à l'intérieur d'un bloc (12, 13) de rangées d'aiguilles (6, 7) les mêmes distances longitudinales (L1, L2) les unes par rapport aux autres.

8. Planche à aiguilles selon la revendication 7, **caractérisée en ce que** les reproductions d'aiguilles (16) présentent à l'intérieur d'un bloc (12) de premières rangées d'aiguilles (6) des distances longitudinales (L1) allant de 0,5 mm à 20 mm, de préférence de 1,0 mm à 15 mm, de manière particulièrement préférée de 2,0 mm à 5,0 mm les unes par rapport aux autres.

9. Planche à aiguilles selon la revendication 7 ou 8, **caractérisée en ce que** les reproductions d'aiguilles (16) présentent à l'intérieur d'un bloc (13) de deuxièmes rangées d'aiguilles (7) des distances longitudinales (L2) allant de 0,3 mm à 15 mm, de préférence de 0,7 mm à 10 mm, de manière particulièrement préférée de 1,5 mm à 4,0 mm les unes par rapport aux autres.

10. Planche à aiguilles selon l'une quelconque des revendications précédentes, **caractérisée en ce que** la valeur de l'angle (α) des premières rangées d'aiguilles (6) par rapport à la direction longitudinale (L) de la planche à aiguilles est comprise entre 10° et 30°, de préférence entre 15° et 25°, de manière particulièrement préférée entre 17° et 23°.

11. Planche à aiguilles selon l'une quelconque des revendications précédentes, **caractérisée en ce que** la valeur de l'angle (β) des deuxièmes rangées d'aiguilles (7) par rapport à la direction longitudinale (L) de la planche à aiguilles est comprise entre 25° et 65°, de préférence entre 30° et 60°, de manière particulièrement préférée entre 42° et 48°.

12. Planche à aiguilles selon l'une quelconque des revendications précédentes, **caractérisée en ce qu'**une rangée d'aiguilles (6, 7) comprend entre 5 et 40 aiguilles (2).

13. Planche à aiguilles selon l'une quelconque des revendications précédentes, **caractérisée en ce que** respectivement les aiguilles (2) de chaque rangée d'aiguilles (6, 7) sont reliées les unes aux autres et forment donc un module d'aiguilles (8) qui est agencé dans une fente (10) de la planche à aiguilles.
